# EUROPÄISCHE PATENTSCHRIFT

(11) **EP 1 029 495 B1**
(45) Veröffentlichungstag und Bekanntmachung des Hinweises auf die Patenterteilung: **28.07.2004**
(21) Anmeldenummer: 99124248.8
(22) Anmeldetag: 04.12.1999
(51) Int. Cl.: A47L 9/06

(54) **Saugkopf für Bodenstaubsauger**
Suction head for vacuum cleaner
Tête aspirante pour aspirateur

(30) Priorität: 19.02.1999 DE 29903009 U
(43) Veröffentlichungstag der Anmeldung: 23.08.2000
(73) Patentinhaber: WESSEL-WERK GMBH, 51580 Reichshof-Wildbergerhütte (DE)
(72) Erfinder: Dilger, Horst, 51597 Morsbach (DE); Kaffenberger, Dieter, 51674 Wiehl (DE); Steudtner, Hans-Joachim, 51580 Reichshof (DE)
(74) Vertreter: Albrecht, Rainer Harald, Dr.-Ing.

(56) Entgegenhaltungen:
- EP-A- 0 552 652
- EP-A- 0 747 001
- EP-A- 0 788 758
- DE-A- 3 801 757
- FR-A- 2 695 023

## Beschreibung

Die Erfindung betrifft einen Saugkopf für Bodenstaubsauger mit
einem Gehäuseoberteil, das einen Saugkanal enthält,
einer an das Gehäuseoberteil angeschlossenen Gleitsohle mit einem Saugmund, in den der Saugkanal einmündet, und
einem im Gehäuseoberteil vertikal verstellbar angeordneten Träger,
wobei an der Unterseite des Trägers mindestens ein Dichtstreifen angeordnet ist, der bei einer Stellbewegung des Trägers durch einen bodenseitigen Schlitz ausfahrbar ist und auf das Gehäuseoberteil wirkende Kräfte überträgt. Der Saugkopf ist zum Saugen auf Teppichböden und auch zum Saugen auf Glattböden einsetzbar.

Der an der Unterseite des Trägers angeordnete Dichtstreifen ist in der Praxis zumeist als Borstenstreifen ausgebildet. Er erfüllt neben der Dichtfunktion auch eine Tragfunktion, wenn der Saugkopf auf Glattböden eingesetzt wird. Kräfte, die durch den im Saugmund herrschenden Unterdruck sowie auch bei hin- und hergehenden Arbeitsbewegungen auf das Gehäuseoberteil ausgeübt werden, werden beim Saugen von Glattböden von einem oder mehreren Borstenstreifen, die an der Unterseite der Trägerplatte angeordnet sind, aufgenommen.

Bei einem aus DE 196 28 070 A1 bekannten Saugkopf, der zum Saugen von Teppichböden, zum Trockensaugen von Glattböden sowie außerdem zum Nasssaugen von Glattböden einsetzbar ist, bestehen die an der Unterseite eines vertikal verstellbaren Trägers angeordneten Dichtstreifen aus Gummilippen. Die Gummilippen sind flexibel und erfüllen keine Tragfunktion. Die Abstützung des Saugkopfes erfolgt an vorderen und hinteren Laufrädern. Ein Saugkopf gemäß dem Oberbegriff des Anspruchs 1 ist aus FR 2 695 023 A1 bekannt.

Borstenstreifen haben den Nachteil, dass sie im Laufe der Zeit buschig werden und sich mit Schmutz zusetzen. Bei einer Dauerbelastung der Borstenstreifen, die beispielsweise auftreten kann, wenn der Saugkopf regelmäßig mit ausgefahrener Borstenleiste abgestellt wird, ist ferner eine irreversible Verformung der Borstenleiste möglich. Die Buschigkeit oder eine bleibende Verformung der Borstenleiste kann zu Funktionsstörungen führen. So kommt es vor, dass die Borsten sich an der Rückseite der Gleitsohle verklemmen und das Ausfahren des Trägers behindern. Die auf Dauer unvermeidbare Verschmutzung der Borstenleiste mindert ferner durch schmuddeliges Aussehen die Wertigkeit des Saugkopfes. Zwischen den Borsten festsitzender Schmutz kann saubere Böden anschmutzen, und zwischen den Borsten eingeklemmte Körner können auf empfindlichen Glattböden auch zu Kratzern führen.

Der Erfindung liegt die Aufgabe zugrunde, einen Saugkopf zum Saugen von textilen Bodenbelägen und Glattböden anzugeben, dessen bodenseitig ausfahrbare Dichtleiste weniger verschmutzungs- und störanfällig ist als eine Borstenleiste.

Ausgehend von einem Saugkopf mit den eingangs beschriebenen Merkmalen wird die Aufgabe erfindungsgemäß dadurch gelöst, dass der Dichtstreifen als Polsterleiste ausgebildet ist, wobei die Auflagefläche der Polsterleiste ein Profil mit Erhebungen und Vertiefungen zur Verbesserung der Frontabsaugung aufweist. Unter Polsterleiste wird hier ein elastisch komprimierbarer Strang verstanden mit einer ausreichenden Druckfestigkeit zur Aufnahme der Andruckkraft, die durch den Saugunterdruck sowie bei der Handhabung des an den Saugkopf angeschlossenen Saugrohres auf das Gehäuseoberteil ausgeübt wird. Die Polsterleiste weist ferner eine ausreichende Gestaltfestigkeit auf, um horizontale Kräfte, die bei hinund hergehenden Gleitbewegungen des Saugkopfes auf einem glatten Boden auf die Dichtleiste einwirken, annähernd verformungsfrei zu übertragen. Die Verwendung eines elastisch kompressiblen Materials als Dichtstreifen ermöglicht eine nachgiebige Anpassung an Unebenheiten des Bodens, z.B. bei stufenförmigen Übergängen, Fugen u. dgl., eine Absorption von Stößen und eine Anpassung bei Kippbewegungen des Saugkopfes. Damit ist eine schonende Gleitbewegung auf Glattböden gewährleistet. Bei einer entsprechenden Bemessung der Aufstandsfläche sowie des Querschnittes des Dichtstreifens ist dieser in der Lage, die bei hin- und hergehenden Saugbewegungen auftretenden Kräfte nahezu verformungsfrei aufzunehmen.

Es sind verschiedene Materialien einsetzbar. Eine bevorzugte Ausführung der Erfindung sieht vor, dass der Dichtstreifen aus Schaumstoff besteht oder einen Schaumstoffkörper aufweist. Der Schaumstoff ist zweckmäßig verhältnismäßig weich eingestellt. Auch Schaumgummi soll von dem Begriff umfasst sein.

Der Dichtstreifen kann auch hauptsächlich aus faserigem Material, vorzugsweise einem Nadelfilz, bestehen. Ferner kann der Dichtstreifen einen elastisch komprimierbaren Kunststoff-Hohlkörper, z.B. in Form eines Schlauches, aufweisen. Schließlich liegt es im Rahmen der Erfindung, dass der Dichtstreifen aus einem Verbundmaterial aus Schaumstoff und/oder Nadelfilz und/oder Kunststoff besteht, wobei das Verbundmaterial aus mindestens zwei der vorgenannten Materialien gefertigt ist.

Je nach Ausführung des Saugkopfes ist die Polsterleiste entweder als Dichtkranz entsprechend dem Umfang des Gehäuseoberteils ausgebildet oder besteht aus einem geraden Streifen, der in Saugrichtung zumindest vor dem Saugmund angeordnet ist.

## Patentansprüche

1. Saugkopf für Bodenstaubsauger mit
einem Gehäuseoberteil, das einen Saugkanal enthält,
einer an das Gehäuseoberteil angeschlossenen Gleitsohle mit einem Saugmund, in den der Saugkanal einmündet, und
einem im Gehäuseoberteil vertikal verstellbar angeordneten Träger,
wobei an der Unterseite des Trägers mindestens ein Dichtstreifen angeordnet ist, der bei einer Stellbewegung des Trägers durch einen bodenseitigen Schlitz ausfahrbar ist und auf das Gehäuseoberteil wirkende Kräfte überträgt, **dadurch gekennzeichnet, dass** der Dichtstreifen als Polsterleiste ausgebildet ist, wobei die Auflagefläche der Polsterleiste ein Profil mit Erhebungen und Vertiefungen zur Verbesserung der Frontabsaugung aufweist.

2. Saugkopf nach Anspruch 1, **dadurch gekennzeichnet, dass** der Dichtstreifen aus Schaumstoff besteht oder einen Schaumstoffkörper aufweist.

3. Saugkopf nach Anspruch 1, **dadurch gekennzeichnet, dass** der Dichtstreifen hauptsächlich aus faserigem Material, vorzugsweise einem Nadelfilz, besteht.

4. Saugkopf nach Anspruch 1, **dadurch gekennzeichnet, dass** der Dichtstreifen einen elastisch komprimierbaren Kunststoff-Hohlkörper aufweist.

5. Saugkopf nach Anspruch 1, **dadurch gekennzeichnet, dass** der Dichtstreifen aus einem Verbundmaterial aus Schaumstoff und/oder Nadelfilz und/oder Kunststoff besteht, wobei das Verbundmaterial aus mindestens zwei der vorgenannten Materialien gefertigt ist.

6. Saugkopf nach einem der Ansprüche 1 bis 5, **dadurch gekennzeichnet, dass** die Polsterleiste als gerader Streifen ausgebildet und in Saugrichtung zumindest vor dem Saugmund angeordnet ist.

7. Saugkopf nach einem der Ansprüche 1 bis 5, **dadurch gekennzeichnet, dass** die Polsterleiste als Dichtkranz entsprechend dem Umfang des Gehäuseoberteils ausgebildet ist.

## Claims

1. A suction head for a vacuum cleaner for use on floors having
a housing upper part that contains a suction duct,
a floor brush that is attached to the housing upper part and includes a suction orifice, into which the suction duct opens, and
a support element that is arranged and vertically adjustable in the housing upper part,
wherein at least one sealing strip is arranged on the underside of the support element, which sealing strip is extendable through a slit in on the floor side by an adjustment of the support element and transfers forces acting on the housing upper part,
**characterised in that**
the sealing strip has the form of a fabric strip, the bearing surface for the fabric strip having a profile with elevations and depressions to improve frontal suction.

2. The suction head according to claim 1, **characterised in that** the sealing strip is made from foamed material or includes a foam body.

3. The suction head according to claim 1, **characterised in that** the sealing strip is made primarily from fibrous material, preferably a needled felt.

4. The suction head according to claim 1, **characterised in that** the sealing strip includes an elastically deformable hollow body made of plastic.

5. The suction head according to claim 1, **characterised in that** the sealing strip is made from a composite material of foam and/or needled felt and/or plastic, the composite material being made from at least two of the cited substances.

6. The suction head according to any of claims 1 to 5, **characterised in that** the fabric strip is conformed as a straight strip and is arranged at least before the suction orifice in the direction of suction.

7. The suction head according to any of claims 1 to 5, **characterised in that** the fabric strip is conformed as an insulating ring in accordance with the circumference of the housing upper part.

## Revendications

1. Tête aspirante pour un aspirateur de sol comprenant
une partie supérieure de boîtier contenant un conduit d'aspiration,
une semelle de glissement raccordée à la partie supérieure de boîtier comportant une bouche d'aspiration dans laquelle le conduit d'aspiration débouche, et
un support réglable verticalement dans la partie supérieure de boîtier,
au moins une bande d'étanchéité étant disposée sur le côté inférieur du support, laquelle peut être sortie en cas de mouvement de réglage du support par une fente du côté du sol et transmet des forces agissant sur la partie supérieure de boîtier,
**caractérisée en ce que**
la bande d'étanchéité est réalisée en tant que baguette rembourrée, la surface d'appui de la baguette rembourrée présentant un profilé pourvu de rehaussements et de renfoncements en vue d'améliorer l'aspiration avant.

2. Tête aspirante selon la revendication 1, **caractérisée en ce que** la bande d'étanchéité se compose de mousse ou présente un corps en mousse.

3. Tête aspirante selon la revendication 1, **caractérisée en ce que** la bande d'étanchéité se compose principalement d'un matériau fibreux, de préférence de feutre aiguilleté.

4. Tête aspirante selon la revendication 1, **caractérisée en ce que** la bande d'étanchéité présente un corps creux en matière synthétique comprimable de manière élastique.

5. Tête aspirante selon la revendication 1, **caractérisée en ce que** la bande d'étanchéité se compose d'un matériau composite en mousse et/ou en feutre aiguilleté et/ou en matière synthétique, le matériau composite étant fabriqué en au moins deux des matériaux précités.

6. Tête aspirante selon l'une quelconque des revendications 1 à 5, **caractérisée en ce que** la baguette rembourrée est réalisée en tant que bande droite et est disposée dans la direction d'aspiration au moins devant la bouche d'aspiration.

7. Tête aspirante selon l'une quelconque des revendications 1 à 5, **caractérisée en ce que** la baguette rembourrée est réalisée en tant que couronne d'étanchéité correspondant à la périphérie de la partie supérieure de boîtier.
